# EUROPÄISCHE PATENTSCHRIFT

(11) **EP 1 552 780 B1**
(45) Veröffentlichungstag und Bekanntmachung des Hinweises auf die Patenterteilung: **20.06.2012**
(21) Anmeldenummer: 04029378.9
(22) Anmeldetag: 10.12.2004
(51) Int. Cl.: A47L 13/22, A47L 1/08

(54) **Reinigungsgerät**
Cleaning implement
Outil de nettoyage

(30) Priorität: 13.12.2003 DE 10358467; 19.02.2004 DE 202004002732 U
(43) Veröffentlichungstag der Anmeldung: 13.07.2005
(73) Patentinhaber: LEIFHEIT Aktiengesellschaft, 56377 Nassau (DE)
(72) Erfinder: Gerster, Stephan, 57290 Neunkirchen (DE); Gross, Christian, 57250 Netphen (DE); Fischer, Klaus-Jürgen, 56379 Holzappel (DE)

(56) Entgegenhaltungen:
- WO-A-2006/049499
- DE-A- 1 934 380
- DE-U- 20 219 300
- FR-A- 2 218 867
- US-A1- 2004 223 803
- US-B1- 6 497 525

## Beschreibung

Die vorliegende Erfindung betrifft ein Reinigungsgerät für plane Flächen nach Anspruch 1, insbesondere für den Haushaltsbereich und mit einer Reinigungsplatte, die mit mindestens einem Griff verbunden ist, einer Pumpeinrichtung zur Förderung einer Reinigungsflüssigkeit aus einem Tank, einer an dem Griff angeordneten Pumpbetätigung und einem oberhalb der Reinigungsplatte angeordnetem Gehäuse Solche Geräte werden sehr gerne zur Reinigung von Fenstern oder anderen planen, glatten Flächen in der Küche und im Badbereich benutzt. Ein weiteres Einsatzgebiet ist das Reinigen von Kraftfahrzeugscheiben. Auch für die Reinigung von Fussböden finden diese Geräte Verwendung.

Ein Reinigunggerät dieser Arti ist aus der DE 1 934 380 A bekannt. Dieses Reingungsgerät weist eine Wischplatte und einen daran angeordneten Stiel auf, wobei im oberen Bereich des Stiels ein Tank zum Fördern von Flüssigkeit durch den Stiel angeordnet ist, die dann über eine oberhalb der Wischplatte angeordnete Düse vor die Wischplatte gesprüht werden kann. Der Nachteil dieses Reinigungsgeräts besteht darin, dass es nur mit dem Stiel benutzbar ist, also nicht als Handwischer geeignet ist, da der Benutzer am Ende des Stiels die Sprühvorrichtung betätigen muss. Eine ähnliche Vorrichtung ist aus der US 6,497,525 B1 bekannt, bei der zwar der Tank unten an der Wischplatte angeordnet ist, die aber auch einen Stiel mit einer Betätigungsvorrichtung für die Sprühfunktion am Ende des stiels aufweist. Gleiches gilt für das aus der DE 202 19 300 U1 bekannte Reinigungsgerät.

Aus der FR 2 218 867 ist wiederum ein Reinigungsgerät bekannt, dass keinen Stiel aufweist, statt dessen ist die Betätigungsvorrichtung für die Sprühfunktion in der Nähe der Wischplatte vorgesehen. Dies führt aber dazu, dass diese Vorrichtung nicht in Verbindung mit einem Stiel benutzbar ist, da der Benutzer dann die Betätigungsvorrichtung nicht mehr erreichen kann.Aus der WO 01/72195 A1 sind ferner Reinigungsgeräte für Bodenflächen bekannt, bei denen an einem Stiel ein Tank montiert ist, der über eine Pumpeinrichtung Reinigungsflüssigkeit auf die zu reinigende Fläche abgeben kann. An dem Stiel ist im unteren Bereich eine Reinigungsplatte mit dem Stiel verbunden, so dass der Verwender in einer stehenden Position großflächige Wischbewegungen ausführen kann. Dieses Reinigungsgerät besitzt jedoch den Nachteil, dass eine gezielte Führung zur Reinigung kleinerer Flächen auf grund des großen Tanks und des langen Stiels schlecht möglich ist und zudem die Abgabe der Reinigungsflüssigkeit nur ungenau gesteuert werden kann.

Durch das deutsche Gebrauchsmuster DE 85 29 619 U ist ein Handgerät zum Reinigen von Flächen, insbesondere von Scheiben bekannt, bei dem ein Reinigungsflüssigkeits-Aufnahmebehälter im Handgriffteil integriert ist und diese Reinigungsflüssigkeit über ein Pump-Sprüh-System auf die zu reinigende Fläche sprühbar ist. Zusätzlich ist ein Reinigungsteil mit einem schwammartigen Reinigungselement an dem Handgriff angeordnet. Dieses Gerät eignet sich allerdings nur zur Reinigung von Flächen, die im Arm-Griffbereich liegen und es ist keine Reinigungsplatte vorgesehen, die für das Wischen größerer Flächen geeignet ist.

Aufgabe der Erfindung ist es, ein Reinigungsgerät für plane Flächen zu schaffen, mit dem wie bei den bekannten Reinigungsgeräten gezielt eine Reinigungsfläche mit Reinigungsflüssigkeit versorgt werden kann und mit dem nun beide Einsatzgebiete abgedeckt werden können, nämlich im unmittelbaren Arm-Griffbereich als auch bei entfernter liegenden Bodenflächen.

Diese Aufgabe wird mit einem Reinigungsgerät mit den Merkmalen des Anspruchs 1 gelöst.

An dem Gehäuse des efindungegemäßen Reinigungsgerätes ist, wie auch schon bei den bekannten Reinigungsgeräten, ein Sprühkopf vorgesehen, der über eine Pumpbetätigung gezielt Reinigungsflüssigkeit auf eine zu reinigende Fläche benachbart zu der Reinigungsplatte abgibt. Der Verwender kann somit gezielt Verschmutzungen auf der zu reinigenden Fläche abgeben.

Vorzugsweise ist der Sprühkopf für einen einfachen Aufbau des Reinigungsgerätes in einer Aufnahme zwischen zwei Gehäusehälften gehalten.

Um die Menge an aufzusprühender Flüssigkeit manuell steuern zu können, weist die Pumpeinrichtung eine Druckkammer auf und zum Aussprühen der Reinigungsflüssigkeit über die Pumpbetätigung ist ein Druck in der Druckkammer erzeugbar.

Für einen kompakten Aufbau des Reinigungsgerätes ist der Tank zwischen der Reinigungsplatte und dem darüber angeordnetem Gehäuse gehalten und damit weitgehend verdeckt und geschützt angeordnet. Ferner wird eine ausgewogene Handhabung dadurch erreicht, dass der Tank mit daran angeschlossener Pumpeinrichtung unmittelbar hinter der Reinigungsplatte angeordnet ist, also an der zu reinigenden Fläche ein Abstützen stattfinden kann.

Für einen universellen Einsatz sowohl an Bodenflächen als auch für Fenster ist erfindungsgemäß nun ein erster Griff an dem Gehäuse angeformt ist und dieser Griff mit einer Aufnahme für einen zweiten, an einer Verlängerung angeordneten Griff versehen ist, wobei beide Griffe jeweils mit einer auf die Pumpeinrichtung wirkenden Pumpbetätigung ausgestattet sind. Der Verwender kann somit frei wählen, in welcher Ausführung er das Reinigungsgerät einsetzen will, beispielsweise als wendiges Handgerät für niedrig angeordnete Fensterscheiben, Spiegel, Duschkabinen oder mit Verlängerungsstiel für hohe Fensterscheiben, plane Flächen im Badezimmer und Fussböden.

Gemäß einer weiteren Ausführungsform der Erfindung sind an dem Gehäuse an gegenüberliegenden Seiten hervorstehende Tuchklemmen zur Befestigung eines Wischtuches angeformt. Dadurch lassen sich für den jeweiligen Einsatz entsprechende Wischtücher auswechselbar festklemmen, die dann auch gewaschen und ersetzt werden können.

Für einen mechanisch einfachen Aufbau ist die Pumpbetätigung des ersten Handgriffes über einen Kolbenhebel und die Pumpbetätigung des zweiten Handgriffes über eine Kolbenstange mit der Pumpeinrichtung verbunden. Dabei kann die Kolbenstange in einem Rohr geführt sein und ein Adapter zur Verbindung mit der Pumpeinrichtung vorgesehen sein. Dabei ist die Pumpeinrichtung mit ihrer Kolbenseite zum Ende des Handgriffes angeordnet, so dass eine doppelte Beaufschlagung sowohl über den Griffhebel des ersten Handgriffes, also bei Nutzung als kompaktes Handgerät, als auch eine Betätigung über eine Kolbenstange zu einem Sprühhebel in einem zweiten Handgriff am Ende der Stielverlängerung möglich ist.

Vorzugsweise ist an der Reinigungsplatte eine Gummilippe zum Abstreichen von Flüssigkeit festgelegt, so dass sich das Reinigungsgerät auch besonders gut für die Fensterreinigung einsetzen lässt.

Die Erfindung wird anhand eines Ausführungsbeispiels näher erläutert. Es zeigen:
- Fig. 1: Einen Längsschnitt durch ein Reinigungsgerät mit einer Verlängerung mit zweitem Handgriff (vereinfacht dargestellt), und
- Fig. 2: das Reinigungsgerät der Figur 1 als Handwischers mit einer Aufnahme für eine Verlängerung.

Das Reinigungsgerät 1 umfasst einen Handwischer 2 mit einem ersten Handgriff 3, der in einer Aufnahme 4 eine Verlängerung 5 mit einem zweiten Handgriff 6 aufnimmt. Der Handgriff 3 ist mit einer Reinigungsplatte 7 verbunden und umfasst ein mehrteiliges Gehäuse 18, 20 in dem eine Pumpeinrichtung 8 ein Tank 9 und ein Sprühkopf 10 aufgenommen sind.

Die Pumpeinrichtung 8 wird über eine Pumpbetätigung in Form eines Griffhebels 11 über einen Kolbenhebel 12 ausgelöst.

In dieser Form wird das Reinigungsgerät als Handwischer benutzt.

Zur Bearbeitung beziehungsweise Reinigung von höheren Flächen oder Fussböden nimmt der Handgriff 3 in seiner Aufnahme 4 eine Verlängerung 5 in Form eines Rohres auf. Diese Verlängerung 5 endet im Handgriff 6. An diesem ist zur Pumpbetätigung ein Sprühhebel 13 gelagert, der eine Kolbenstange 14 beaufschlagt, die über einen Adapter 15 auf die Pumpeinrichtung 8 wirkt. Die Kolbenstange 14 ist über Schaumstoffteile 16 in der Verlängerung 5 geführt. Diese Schaumstoffteile 16 wirken zudem versteifend, so dass die Kolbenstange 14 recht dünn ausgeführt werden kann.

Während Fig. 1 die Konfiguration eines Reinigungsgerätes als Fussboden- und Fensterwischer für höhere Fenster darstellt, zeigt Fig. 2 das Reinigungsgerät als Handwischer. Der Handgriff 3 ist ausgehend von einer geschlossenen Aufnahmehülse 17 in Längsrichtung geteilt und integral mit Gehäusehälften 18 und 20 verbunden. Dabei ist an der Gehäusehälfte 18 die Aufnahmehülse 17 und eine Hälfte der Deckplatte 19 und an der anderen Hälfte die Deckplattenhälfte 21 angeformt. Zwischen der Deckplatte 19 und einer Bodenplatte 21, zusammen die Reinigungsplatte 7 bildend, ist der Tank 9 angeordnet. Der Tank 9 durchdringt mit einem Hals 24 die Deckplatte 19 und wird über einen Tankdeckel 25 verschlossen. Ferner ist die Sprühdüse in einer Aufnahme 31 gehalten, die zwischen den Gehäusehälften 18 und 20 fixiert ist.

Eine zwischen der Deckplatte 19 und der Bodenplatte 22 eingespannte Gummilippe 26 dient zum Abziehen von Flüssigkeit auf ebenen Flächen. Die Gummilippe 26 steht nach vorne hervor und kann durch entsprechendes Verschwenken des Reinigungsgerätes in Kontakt mit einer Fläche gebracht werden.

Die Deckplattenhälften 20 und 21 sind mit integral ausgebildeten gegenüber der Bodenplatte 21 hervorstehenden Tuchklemmen 27 versehen, die zum Fixieren verschiedener Wischtücher dienen.

Der Tank 9 ist über ein Schlauchstück 28 mit der Pumpeinrichtung 8 und über ein Ventil 29 mit dem Sprühkopf 10 verbunden.

## Patentansprüche

1. Reinigungsgerät für plane Flächen, insbesondere für den Haushaltsbereich, mit einer Reinigungsplatte (7), die mit mindestens einem Griff (3, 6) verbunden ist, einer Pumpeinrichtung (8) zur Förderung einer Reinigungsflüssigkeit aus einem Tank (9), einer an dem Griff (3, 6) angeordneten Pumpbetätigung (11, 13) und einem oberhalb der Reinigungsplatte (7) angeordnetem Gehäuse (18, 20), wobei an dem Gehäuse (18, 20) ein Sprühkopf (10) vorgesehen ist und über die Pumpbetätigung (11, 13) der Sprühkopf (10) gezielt Reinigungsflüssigkeit auf eine zu reinigende Fläche benachbart zu der Reinigungsplatte (7) abgibt, **dadurch gekennzeichnet, dass**
ein erster Griff (3) an dem Gehäuse (18, 20) angeformt ist und dieser Griff (3) mit einer Aufnahme (4) für einen zweiten, an einer Verlängerung (5) angeordneten Griff (6) versehen ist, wobei beide Griffe (3, 6) jeweils mit einer auf die Pumpeinrichtung wirkenden Pumpbetätigung (11, 13) ausgestattet sind.

2. Reinigungsgerät nach Anspruch 1, **dadurch gekennzeichnet, dass** der Sprühkopf (10) in einer Aufnahme zwischen zwei Gehäusehälften (18, 20) gehalten ist.

3. Reinigungsgerät nach Anspruch 1 oder 2, **dadurch gekennzeichnet, dass** die Pumpeinrichtung (8) eine Druckkammer aufweist und zum Aussprühen der Reinigungsflüssigkeit über die Pumpbetätigung (11, 13) ein Druck in der Druckkammer erzeugbar ist.

4. Reinigungsgerät nach einen der Ansprüche 1 bis 3, **dadurch gekennzeichnet, dass** der Tank (9) zwischen der Reinigungsplatte (7) und dem darüber angeordnetem Gehäuse (18, 20) gehalten ist.

5. Reinigungsgerät nach einen der Ansprüche 1 bis 4, **dadurch gekennzeichnet, dass** an dem Gehäuse (18, 20) an gegenüberliegenden Seiten hervorstehende Tuchklemmen (27) zur Befestigung eines Wischtuches angeformt sind.

6. Reinigungsgerät nach einem der Ansprüche 1 bis 5, **dadurch gekennzeichnet, dass** die Pumpbetätigung (11) des ersten Handgriffes (3) über einen Kolbenhebel (12) und die Pumpbetätigung (13) des zweiten Handgriffes (6) über eine Kolbenstange (14) mit der Pumpeinrichtung (8) verbunden sind.

7. Reinigungsgerät nach Anspruch 6, **dadurch gekennzeichnet, dass** die Kolbenstange (14) in einem Rohr (5) geführt ist und ein Adapter (15) zur Verbindung mit der Pumpeinrichtung (8) angebracht ist.

8. Reinigungsgerät nach einem der Ansprüche 1 bis 7, **dadurch gekennzeichnet, dass** an der Reinigungsplatte (7) eine Gummilippe (26) zum Abstreichen von Flüssigkeit festgelegt ist.

## Claims

1. A cleaning device for planar surfaces, in particular for domestic use, comprising a cleaning plate (7) which is connected to at least one handle (3, 6), a pump device (8) for conveying a cleaning fluid from a tank (9), a pump actuator (11, 13) arranged on the handle (3, 6), and a housing (18, 20) arranged above the cleaning plate (7), a spray head (10) being provided on the housing (18, 20) and the spray head (10) dispensing in a targeted manner cleaning fluid via the pump actuator (11, 13) to a surface to be cleaned adjacent to the cleaning plate (7), **characterised in that**
a first handle (3) is integrally formed on the housing (18, 20) and said handle (3) is provided with a receiver (4) for a second handle (6) arranged on an extension (5), both handles (3, 6) being provided in each case with a pump actuator (11, 13) acting on the pump device.

2. The cleaning device according to Claim 1, **characterised in that** the spray head (10) is held in a receiver between two housing halves (18, 20).

3. The cleaning device according to Claim 1 or 2, **characterised in that** the pump device (8) comprises a pressure chamber and a pressure may be generated in the pressure chamber for spraying out the cleaning fluid via the pump actuator (11, 13).

4. The cleaning device according to one of Claims 1 to 3, **characterised in that** the tank (9) is held between the cleaning plate (7) and the housing (18, 20) arranged thereover.

5. The cleaning device according to one of Claims 1 to 4, **characterised in that** cloth clamps (27) for fastening a cleaning cloth, and which protrude on opposing sides, are integrally formed on the housing (18, 20).

6. The cleaning device according to one of Claims 1 to 5, **characterised in that** the pump actuator (11) of the first handle (3) is connected to the pump device (8) via a piston lever (12) and the pump actuator (13) of the second handle (6) is connected to said pump device via a piston rod (14).

7. The cleaning device according to Claim 6, **characterised in that** the piston rod (14) is guided in a tube (5) and an adapter (15) is attached for connecting to the pump device (8).

8. The cleaning device according to one of Claims 1 to 7, **characterised in that** a rubber lip (26) is secured to the cleaning plate (7) for wiping away fluid.

## Revendications

1. Dispositif de nettoyage pour surfaces planes, notamment pour le secteur ménager, avec une plaque de nettoyage (7), qui est reliée à au moins un manche (3, 6), un dispositif de pompage (8) pour transporter un liquide nettoyant hors d'un réservoir (9), un système de manoeuvre de pompe (11, 13) disposé sur le manche et un boîtier (18, 20) disposé au-dessus de la plaque de nettoyage (7), sur le boîtier (18, 20) étant prévu une tête de vaporisation (10) et par l'intermédiaire du système de manoeuvre de pompe (11, 13), la tête de vaporisation (10) délivrant de façon ciblée du liquide de nettoyage sur une surface à nettoyer voisine de la plaque de nettoyage (7) **caractérisé**
**en ce qu'**un premier manche (3) est rapporté sur le boîtier (18, 20) et ledit manche (3) est muni d'un logement (4) pour un deuxième manche (6) disposé sur une rallonge (5), les deux manches (3, 6) étant équipés chacun d'un système de manoeuvre de pompe (11, 13) agissant sur le système de pompage.

2. Dispositif de nettoyage selon la revendication 1, **caractérisé en ce que** la tête de vaporisation (10) est maintenue dans un logement entre deux moitiés de boîtier (18, 20).

3. Dispositif de nettoyage selon la revendication 1 ou 2, **caractérisé en ce que** le système de pompage (8) comporte une chambre de mise en pression et pour la vaporisation du liquide de nettoyage via le système de manoeuvre de la pompe (11, 13), une pression pouvant être générée dans la chambre de mise en pression.

4. Dispositif de nettoyage selon l'une quelconque des revendications 1 à 3, **caractérisé en ce que** le réservoir (9) est maintenu entre la plaque de nettoyage (7) et le boîtier (18, 20) surjacent.

5. Dispositif de nettoyage selon l'une quelconque des revendications 1 à 4, **caractérisé en ce que** sur le boîtier (18, 20), des pinces à serpillère (27) saillant sur deux côtés opposés sont rapportées pour la fixation d'une serpillère.

6. Dispositif de nettoyage selon l'une quelconque des revendications 1 à 5, **caractérisé en ce que** le système de manoeuvre de la pompe (11) du premier manche (3) est relié par l'intermédiaire d'un levier de piston (12) et le système de manoeuvre de la pompe (13) du deuxième manche (6) est relié par l'intermédiaire d'une tige de piston (14) avec le système de pompage (8).

7. Dispositif de nettoyage selon la revendication 6, **caractérisé en ce que** la tige de piston (14) est guidée dans un tube (5) et un adaptateur (15) est monté pour la liaison avec le système de pompage (8).

8. Dispositif de nettoyage selon l'une quelconque des revendications 1 à 7, **caractérisé en ce que** sur la plaque de nettoyage (7) est fixée une lèvre en caoutchouc (26) pour racler l'humidité.
